# EUROPÄISCHE PATENTSCHRIFT

(11) **EP 2 247 485 B1**
(45) Veröffentlichungstag und Bekanntmachung des Hinweises auf die Patenterteilung: **12.09.2012**
(21) Anmeldenummer: 09716240.8
(22) Anmeldetag: 27.02.2009
(51) Int. Cl.: B61D 1/06

(54) **DOPPELSTOCK-SCHIENENFAHRZEUG**
DOUBLE-DECKER RAIL VEHICLE
VEHICULE FERROVIAIRE A DEUX ETAGES

(30) Priorität: 04.03.2008 DE 102008012549
(43) Veröffentlichungstag der Anmeldung: 10.11.2010
(73) Patentinhaber: Bombardier Transportation GmbH, 10785 Berlin (DE)
(72) Erfinder: RUBEL, Maik, 02826 Görlitz (DE); FREIGANG, Sven, 02894 Reichenbach, OT Zoblitz (DE)
(74) Vertreter: Cohausz & Florack
(86) Internationale Anmeldenummer: PCT/EP2009/052369
(87) Internationale Veröffentlichungsnummer: WO 2009/109528

(56) Entgegenhaltungen:
- BE-A1- 906 069
- DE-A1- 4 314 405
- GB-A- 291 677

## Beschreibung

Die vorliegende Erfindung betrifft ein Doppelstock-Schienenfahrzeug, mit einem Oberstock, der sich in Fahrtrichtung des Schienenfahrzeugs erstreckt, mit einem Unterstock, der sich in Fahrtrichtung des Schienenfahrzeugs erstreckt, wobei der Unterstock in einer Ebene unterhalb des Oberstocks verläuft, und mit einer Treppe, die den Oberstock mit dem Unterstock verbindet, wobei die Treppe eine Wendeltreppe mit einer Vielzahl von in einer Wendelung angeordneten Trittstufen ist.

Üblicherweise sind in Doppelstock-Schienenfahrzeugen die den Oberstock mit dem Unterstock verbindenden Treppen an einem oder beiden Enden des Fahrgastabteils angeordnet, da die Treppen an dieser Stelle den Aufbau des Fahrgastabteils am wenigstens stören und hier auch zur Verbindung mit einem Zwischenstock genutzt werden können, der den Einstiegsbereich für die Fahrgäste oder den Durchgang zu einem benachbarten Waggon bildet. Aufgrund der endseitigen Anordnung sind die Treppen üblicherweise so ausgebildet und ausgerichtet, dass der Einstieg und der Austritt in Fahrtrichtung, das heißt in Fahrzeuglängsrichtung, erfolgt.

Bisher werden die besagten Treppen entweder als zweiläufig gegenläufige U-Treppe mit Zwischenpodest oder als einläufig halbgewendelte Treppe, üblicherweise in Form einer Spindeltreppe, also einer Wendeltreppe mit einer Spindel im Treppenauge, ausgeführt.

Die konventionelle U-Treppe mit Zwischenpodest ist zwar in Querrichtung, also in Richtung quer zum Einstieg und Austritt, relativ schmal, allerdings in Längsrichtung relativ groß. Will man daher einen Raumgewinn in Längsrichtung erzielen, so wird in diesem Fall die konventionelle Spindeltreppe eingesetzt, die in Längsrichtung gerade mal eine Gesamtausdehnung in der Größe einer Stufenbreite zuzüglich des halben Spindeldurchmessers hat. Die Spindeltreppe ist dagegen in Querrichtung deutlich breiter als die konventionelle U-Treppe, was konstruktionsbedingt ist und an den Vorgaben für die Stufenbreite, die Stufenanzahl und das Auftrittsmaß in der Stufenmitte, die in Schienenfahrzeugen eingehalten werden müssen, liegt. Die genannten Vorgaben führen dazu, dass bei der Spindeltreppe in Querrichtung die Breite des Treppenauges bzw. der Spindel um ein Vielfaches größer als die Breite des Treppenauges im Falle der U-Treppe ist. Üblicherweise nimmt eine Spindeltreppe daher unter Berücksichtigung der heute geltenden Vorgaben an Stufenbreite, Stufenhöhe und Auftrittsmaß in Stufenmitte nahezu die gesamte Fahrzeugbreite ein.

Bei Triebwagen, auch Kopfwagen genannt, des doppelstöckigen Typs, ist oft zusätzlicher Platzbedarf, insbesondere im Kopfende des Schienenfahrzeugs, für die Antriebsaggregate vorzusehen, weshalb in diesem Teil des Schienenfahrzeugs besonders wenig Raum für die Anordnung einer Treppe zwischen Oberstock und Unterstock zur Verfügung steht. Dieses Problem wird im Stand der Technik beispielsweise durch die Anordnung einer einläufigen Treppe gelöst, die vom Unterstock in Fahrzeuglängsrichtung gerade in den Oberstock führt. Durch die einläufige Ausbildung der Treppe wird zwar in Querrichtung Raum gewonnen, jedoch geht im Oberstock wertvoller Platz für die Anordnung von Sitzen verloren.

Aus der Offenlegungsschrift DE 197 31 120 A1 ist ein Doppelstock-Kopfwagen bekannt, bei dem am Kopfende eine einläufig halbgewendelte Spindeltreppe zwischen Oberstock und Unterstock mit einem Austritt zum vorderen Zwischenstock angeordnet ist. Zur Reduzierung der Treppenabmessungen ist der Durchmesser der Treppe relativ klein gewählt, wobei die Breite der Stufen und das Auftrittsmaß ebenfalls entsprechend verringert worden sind. Zudem verjüngt sich der schmale Auftritt zur Treppenspindel hin relativ stark, was das Risiko eines Sturzes bei einem unbedachten Schritt erheblich erhöht. Daher kollidiert die bekannte Treppe auch mit den aktuellen Betreiberforderungen nach der Einhaltung des TSI PRM-Regelwerks (Technical Specification for Interoperability, Accessibility for People with Reduced Mobility). Danach soll das Auftrittsmaß in der Mitte eine Trittstufe mindestens 270 mm betragen. Will man diese Forderung mit einer Spindeltreppe realisieren, muss der Durchmesser der inneren Spindel deutlich größer als im Stand der Technik gewählt werden, was dazu führt, dass die Spindeltreppe in Querrichtung wie zuvor erwähnt üblicherweise nahezu die gesamte Fahrzeugbreite einnimmt.

Problematisch ist bei einer Spindeltreppe mit dem zwangsläufig größeren Durchmesser neben dem reduzierten Raum für Antriebsaggregate außerdem, dass in Doppelstockwagen mit Begrenzungsprofil, beispielsweise nach UIC 505, einem Standard des Internationalen Eisenbahnverbands (UIC, Union Internationale des Chemins de fer) eine solche Spindeltreppe kaum noch untergebracht werden kann, da die lichte Höhe im Bereich der Austrittsstufe zum Oberstock wegen des eingezogenen Daches des Schienenfahrzeugs zu gering wäre, das heißt die äußere Kante der Treppendecke weit über die schräge Dachkontur des Wagens hinausragen müsste. Spindeltreppen der zuvor beschriebenen Art benötigen somit zwar einen geringen Bauraum in Fahrzeuglängsrichtung, der Raumbedarf in Querrichtung führt bei Anwendung des aktuellen Regelwerkes jedoch dazu, dass Spindeltreppen in Doppelstockwagen heutzutage zumindest als durchgängige Treppe zwischen Unterstock und Oberstock in der beschriebenen Weise kaun einsetzbar sind.

Es ist daher die Aufgabe der vorliegenden Erfindung, ein Doppelstock-Schienenfahrzeug der eingangs genannten Art dahingehend weiterzubilden, dass die Verbindung zwischen Oberstock und Unterstock des Schienenfahrzeugs möglichst platzsparend ausgebildet ist.

Die zuvor hergeleitete und aufgezeigte Aufgabe wird bei einem Doppelstock-Schienenfahrzeug der eingangs genannten Art dadurch gelöst, dass mehrere Trittstufen nach dem Evolutenverfahren oder Kreisschnittverfahren ausgebildet und angeordnet sind.

Die nach dem Evolutenverfahren oder Kreisschnittverfahren ausgebildeten und angeordneten Trittstufen ermöglichen bei Einhaltung des TSI PRM-Regelwerks, insbesondere der Berücksichtigung eines Auftrittsmaßes von mindestens 270 mm, einen deutlichen Raumgewinn in Längsrichtung gegenüber der in Querrichtung ohnehin relativ schmalen konventionellen U-Treppe, aber auch einen Raumgewinn in Querrichtung gegenüber der in Längsrichtung ohnehin schmalen einläufig halbgewendelten Spindeltreppe. Mit anderen Worten nimmt die bei dem erfindungsgemäßen Doppelstock-Schienenfahrzeug vorgesehene Wendeltreppe weniger Raum als alle bisher bekannten Lösungen ein und schafft damit Platz für beispielsweise größere Antriebsaggregate und/oder weitere Sitzplätze.

Beim Evolutenverfahren oder Kreisschnittverfahren sind die einzelnen Trittstufen so ausgebildet, dass die vordere Stufenkante winkelig zur hinteren Stufenkante verläuft, wie dies grundsätzlich auch bei einer herkömmlichen Spindeltreppe der Fall ist. Jedoch gehen im Unterschied zur herkömmlichen Spindeltreppe die Stufen nicht von einem kreisförmigen Treppenauge bzw. einer kreisförmigen Treppenspindel aus, sondern von einem länglichen Treppenauge, welches wie die herkömmliche Spindeltreppe auch einen in Form eines Kreisausschnitts gebogenen Abschnitt aufweisen kann, an den sich aber im Unterschied zur herkömmlichen Spindeltreppe zueinander parallele Verlängerungen anschließen, so dass das Treppenauge und damit die Treppe im wesentlichen U-förmig ist. Dabei verlaufen bei den Trittstufen nach dem Evolutenverfahren oder Kreisschnittverfahren die Vorderkante und die Hinterkante auch derjenigen Stufen winkelig zueinander, die an den geraden Teil des Treppenauges, also an die beiden parallelen Schenkel des U stoßen. Die Stufen an dem geraden Teil des Treppenauges sind also nicht, wie bei der konventionellen U-Treppe mit zueinander parallelen Vorder- und Hinterkanten versehen, sondern die Trittstufen haben auch in diesem Bereich bereits die sich zum Treppenauge hin verjüngende Form. Die Trittstufen sind damit im erfindungsgemäßen Fall schon im Einstieg und/oder im Austritt gegenüber der Querrichtung schräg angeordnet, so dass die Wendelung schon in diesem Bereich und nicht erst im Bereich des bogenförmigen Teils des Treppenauges beginnt, womit eine deutliche Raumersparnis einhergeht.

Dabei sind vorzugsweise die nach dem Evolutenverfahren oder Kreisschnittverfahren ausgebildeten und angeordneten Trittstufen in der Wendelung aufeinander folgend angeordnet, was eine einfache Konstruktion der Treppe nach dem genannten Verfahren ermöglicht. Grundsätzlich ist es aber auch denkbar, verschiedene Abschnitte der Wendeltreppe mit Trittstufen nach dem Evolutenverfahren oder Kreisschnittverfahren und dazwischen nach anderen Verfahren ausgebildete Treppenstufen, die beispielsweise eine spiegelsymmetrische Form wie bei einer herkömmlichen Spindeltreppe haben, anzuordnen. Der größte Raumgewinn läßt sich in dem Fall erreichen, dass zumindest die drei oder vier dem Bogenscheitel der Wendelung am nächsten liegenden Trittstufen, vorzugsweise die sieben oder acht dem Bogenscheitel am nächsten liegenden Trittstufen, Teil der nach dem Evolutenverfahren oder Kreisschnittverfahren ausgebildeten und angeordneten Trittstufen sind.

Dabei ist es denkbar, dass im Bogenscheitel der Wendelung nur eine einzelne Trittstufe verläuft oder gemäß einer anderen Alternative zwei Trittstufen aneinander grenzen. Im ersten Fall kann dabei die Mittellinie der Treppe, definiert als eine Gerade, die durch den Bogenscheitel und die Mitte des Treppenauges bzw. der Treppenspindel verläuft, auch die Mittellinie der im Bogenscheitel angeordneten Trittstufe bilden. In dem Fall, dass im Bogenscheitel zwei Trittstufen aneinander grenzen, kann die Vorderkante der oberen der beiden Stufen auf der Mittellinie der Treppe liegen. Beide alternative Anordnungen führen zu einer weitestgehend symmetrischen Wendeltreppe, was die Konstruktion derselben weiter vereinfacht.

Gemäß einer weiteren Ausgestaltung des erfindungsgemäßen Doppelstock-Schienenfahrzeugs verläuft die Mittellinie der Treppe in Fahrtrichtung des Schienenfahrzeugs. Auf diese Weise kann die Treppe endseitig im Schienenfahrzeug angeordnet werden, wobei der Einstieg in die Treppe und der Austritt aus der Treppe im wesentlichen in Fahrzeuglängsrichtung, also parallel zum durch das Fahrgastabteil führenden Gang, erfolgen kann.

Gemäß wiederum einer weiteren Ausgestaltung ist die Eintrittsstufe und/oder die Austrittsstufe Teil der nach dem Evolutenverfahren oder Kreisschnittverfahren ausgebildeten und angeordneten Trittstufe. Ist auch die Eintrittstufe, also die unterste der Stufen, und/oder die Austrittsstufe, also die oberste aller Stufen, in der zuvor beschriebenen, platzsparenden Weise angeordnet und ausgebildet, so kann insgesamt der Platzbedarf der Treppe weiter reduziert werden.

Da bei bestimmten Typen von Doppelstock-Schienenfahrzeugen, beispielsweise einem Doppelstockwagen mit Begrenzungsprofil nach UIC 505, im Oberstock ein eingezogenes Dach vorgesehen ist und daher die lichte Höhe von der Fahrzeugmitte zur Seitenwand hin abnimmt, ist es vorteilhaft, wenn der obere Teil der Treppe so ausgebildet ist und so verläuft, dass die Austrittsstufe möglichst weit zur Fahrzeugmitte hin angeordnet ist. Um eine solche Anordnung zu erreichen, ist es denkbar, dass die Lauflinie, das heißt die Verbindungslinie zwischen der Mitte der Vorderkante und der Mitte der Hinterkante der jeweiligen Trittstufe, mindestens der obersten Trittstufe, insbesondere der obersten zwei Trittstufen, vorzugsweise der obersten drei Trittstufen, winkelig zur Mittellinie der Treppe verläuft. Auf diese Weise wird erreicht, dass die Lauflinie sich im oberen Teil der Treppe der Mittellinie der Treppe und damit ggf. auch der Fahrzeugmitte nähert, also auf die Mittellinie der Treppe bzw. Fahrzeugmitte zuläuft. Dabei liegt der Winkel zwischen der Lauflinie der jeweiligen Trittstufe und der Mittellinie der Treppe gemäß einer Ausgestaltung zwischen 10 und 30°, wodurch einerseits die geringst möglichen Abmessungen der Wendeltreppe erreicht werden und dennoch ein Austritt im Oberstock ermöglicht wird, der möglichst weit von der Seitenwand und damit dem eingezogenen Dach entfernt ist.

Hinsichtlich einer möglichst kleinen Dimensionierung der Wendeltreppe bei gleichzeitig möglichst großem Komfort für den Fahrgast ist es gemäß noch einer weiteren Ausgestaltung des erfindungsgemäßen Doppelstock-Schienenfahrzeugs bevorzugt, wenn der Winkel zwischen der vorderen Stufenkante und der hinteren Stufenkante der Trittstufen, die nach dem Evolutenverfahren oder Kreisschnittverfahren ausgebildet und angeordnet sind, zwischen 15 und 30°, insbesondere zwischen 18 und 25°, liegt. Auf diese Weise läßt sich ein besonders hoher Raumgewinn in Querrichtung und in Längsrichtung erzielen, ohne dass dadurch die Trittstufen ein zu kleines Auftrittsmaß in der Stufenmitte erhalten.

Die zuvor beschriebene Treppe ist gemäß einer besonderen Ausgestaltung des Doppelstock-Schienenfahrzeugs eine einläufig halbgewendelte Treppe, so dass der Fahrgast zwischen dem Einstieg in die Treppe und dem Austritt eine Wende von etwa 180° durchführt.

Wie bereits zuvor erwähnt, ist gemäß einer weiteren Ausgestaltung des erfindungsgemäßen Doppelstock-Schienenfahrzeugs das Treppenauge, welches auch ähnlich einer Spindel mit einem senkrechten Pfeiler versehen sein kann, der in der Treppenmitte vom Unterstock in den Oberstock verläuft, U-förmig ausgebildet sein. Dies bedeutet, dass das Treppenauge, von dem die Trittstufen strahlenförmig nach außen verlaufen, zwei parallele Seiten hat, die zum Scheitelpunkt der Wendelung hin miteinander verbunden sind. Die Verbindung zwischen den beiden parallelen Seiten kann in jeder denkbaren Form, insbesondere bogenförmig, realisiert sein.

Schließlich ist das Schienenfahrzeug gemäß noch einer weiteren Ausgestaltung ein Triebwagen, wobei die Treppe insbesondere im Kopfende des Schienenfahrzeugs angeordnet ist. Bei einem Triebwagen ist aufgrund der unterzubringenden Antriebsaggregate, insbesondere am Kopfende des Schienenfahrzeugs, wenig Raum für eine Treppe zwischen Oberstock und Unterstock, weshalb hier die zuvor beschriebene Wendeltreppe besonders sinnvoll ist.

Es gibt nun eine Vielzahl von Möglichkeiten, das erfindungsgemäße Doppelstock-Schienenfahrzeug auszugestalten und weiterzubilden. Hierzu sei einerseits verwiesen auf die dem Patentanspruch 1 nachgeordneten Patentansprüche, andererseits auf die Beschreibung von Ausführungsbeispielen in Verbindung mit der Zeichnung. In der Zeichnung zeigt:
- Fig. 1: ein erstes Ausführungsbeispiel einer Wendeltreppe für ein Doppelstock-Schienenfahrzeug gemäß der vorliegenden Erfindung, und
- Fig. 2a) bis c): verschiedene Ansichten eines Teils eines Doppelstock-Schienenfahrzeugs mit einem zweiten Ausführungsbeispiel einer solchen Wendeltreppe.

Fig. 1 zeigt in einer Draufsicht ein Ausführungsbeispiel einer Wendeltreppe 4 für ein Doppelstock-Schienenfahrzeug 1, wie es noch anhand von den Figuren 2a) bis c) näher beschrieben wird.

Die Wendeltreppe 4 weist eine Vielzahl von in einer Wendelung angeordneten Trittstufen 5a, 5b,..., 5i auf, von denen mehrere, nämlich die Trittstufen 5a, 5b,...,5h nach dem Evolutenverfahren ausgebildet und angeordnet sind.

Nach dem Evolutenverfahren sind die Trittstufen 5a, 5b, 5g und 5h, die an die beiden parallelen Seiten des Treppenauges 9 angrenzen, trapezförmig ausgebildet und so angeordnet, dass sich die Trittstufen zum Treppenauge 9 hin verjüngen. Auch die Stufen 5c, 5d, 5e und 5f, die zur Treppenmitte hin auf einen kreisbogenförmigen Abschnitt des Treppenauges 9 zulaufen, der die beiden parallelen Abschnitte des Treppenauges 9 verbindet, sind nach dem Evolutenverfahren ausgebildet und angeordnet. Auch die Stufen 5c, 5d, 5e und 5f sind trapezförmig ausgebildet und verjüngen sich zum Treppenauge 9 hin.

Im Gegensatz zu einer herkömmlichen Spindeltreppe 4 ist das Treppenauge 9 länglich, hier U-förmig, ausgebildet, wobei die Basis des U von einem Halbkreis gebildet wird. Gleichermaßen wäre es aber auch denkbar, die Basis des U, die die parallelen Seiten des Treppenauges 9, auf die die Stufen 5a, 5b, 5g, 5h zulaufen, verbindet, in einer anderen Form auszugestalten, beispielsweise wie in Fig. 2b) und c) statt eines Kreisbogens mit einer Geraden, die senkrecht zu den beiden parallelen Seiten des Treppenauges 9 verläuft.

Im in Fig. 1 dargestellten Fall sind die Trittstufen mit Ausnahme der Austrittsstufe 5i, also der obersten Stufe, nach dem Evolutenverfahren ausgebildet und angeordnet. Alternativ ist für eine möglichst platzsparende Ausbildung einer Wendeltreppe 4 auch denkbar, mehrere Trittstufen nach dem Kreisschnittverfahren auszubilden, bei welchem die Trittstufen, welche an den geraden Rand des Treppenauges grenzen, ebenfalls trapezförmig ausgebildet wären. Diese Stufen sind außerdem nach beiden Verfahren im Vergleich zu einer herkömmlichen U-Treppe schräg versetzt, also um einen bestimmten Grad gegenüber der Querrichtung der Treppe verdreht. Mit anderen Worten verläuft bei Stufen dieser Art die Stufenmittellinie, also eine gedachte Gerade, die durch die jeweiligen Mittelpunkte der rechten und linken Stufenseite verläuft, winkelig zu der Treppenquerrichtung. Bei Trittstufen nach dem Evolutenverfahren ist die Stufe im Vergleich zum Kreisschnittverfahren stärker in Bezug auf die Treppenquerrichtung angestellt, also angewinkelt. Auch verjüngen sich die Trittstufen nach dem Evolutenverfahren zum Treppenauge 9 hin stärker als bei Trittstufen nach dem Kreisschnittverfahren.

Bei dem in Fig. 1 dargestellten Ausführungsbeispiel sind die acht dem Bogenscheitel 6 der Wendelung am nächsten liegenden Trittstufen 5a, 5b,..., 5h nach dem Evolutenverfahren ausgebildet und angeordnet, wohingegen die Austrittsstufe 5i gesondert ausgebildet und angeordnet ist, nämlich derart, dass der Fahrgast in Richtung der Treppenmitte und damit in Richtung der Mitte des Fahrgastabteils geleitet wird, da im Oberstock bei einem eingezogenen Dach ansonsten die lichte Höhe im Bereich der Austrittsstufe nicht genügend groß wäre.

Die nach dem Evolutenverfahren ausgebildeten und angeordneten Trittstufen 5a, 5b,...,5h weisen wie gesagt eine Trapezform auf, wobei sich die Stufen zum Treppenauge 9 hin verjüngen. Dabei liegt der Winkel zwischen der jeweiligen Stufenvorderkante 7a, 7b,...,7h und der jeweiligen Stufenhinterkante 8a, 8b,...,8h in einem Bereich zwischen 19° und 24°.

Eine weitere Besonderheit bei dem dargestellten Ausführungsbeispiel ist der Verlauf der Lauflinie L, die bei der Antrittsstufe 5a parallel zur Mittellinie M, definiert als eine Gerade, die durch den Bogenscheitel 6 und die Mitte des Treppenauges 9 verläuft, angeordnet ist. Bei den Trittstufen 5d und 5e, die im Bogenscheitel 6 der Wendelung aneinandergrenzen, verläuft die Lauflinie L nahezu senkrecht zur Mittellinie M. Bei der Austrittsstufe 5i verläuft die Lauflinie L in einem Winkel von etwa 30° auf die Mittellinie M zu, wodurch der Treppenverlauf in Richtung Mittellinie M und damit vorzugsweise in Richtung Fahrzeugmitte geführt wird.

Alternativ zu der dargestellten Anordnung, bei der die Trittstufen 5d und 5e im Bogenscheitel 6 aneinander grenzen, ist es auch denkbar, nur eine einzige Trittstufe im Bogenscheitel 6 anzuordnen, von der ausgehend die jeweils nach oben und nach unten verlaufenden Stufen konstruiert wären.

Ein Einbaubeispiel für eine Wendeltreppe 4, wie sie zuvorbeispielhaft anhand von Fig. 1 beschrieben wurde, zeigen die Figuren 2a) bis c). Die hier dargestellte Treppe 4 entspricht im wesentlichen der zuvor beschriebenen Treppe 4, wobei jedoch die äußere Begrenzung der Treppe 4 und die innere Begrenzung der Treppe 4, also das Treppenauge, nicht in einer gebogenen Linie verläuft, sondern durch einzelne gerade Abschnitte gebildet ist. Dabei ist hervorzuheben, dass auch bei dem in den Figuren 2b) und c) gezeigten Fall das Treppenauge 9 U-förmig ausgebildet ist, wobei hier jedoch die Basis des U eine gerade Linie ist, die senkrecht zu den beiden parallelen in Fahrzeugrichtung verlaufenden Abschnitten des Treppenauges verläuft.

Die Treppe 4 befindet sich am Kopfende 10 eines Doppelstock-Schienenfahrzeugs 1 und verbindet einen Oberstock 2 mit einem Unterstock 3, der in einer Ebene unterhalb des Oberstocks 2 verläuft, wobei der Oberstock 2 und der Unterstock 3 in Fahrtrichtung des Schienenfahrzeugs 1 verlaufen.

Fig. 2c) zeigt den unteren Teil der Treppe 4, deren Trittstufen ebenfalls nach dem Evolutenverfahren ausgebildet und angeordnet sind. In diesem Fall ist die Vorderkante der Antrittsstufe senkrecht zur Mittellinie der Treppe 4 angeordnet. Wie Fig. 2b) zu entnehmen ist, ist der obere Teil der Treppe so angeordnet, dass die Austrittstufe zur Fahrzeugmitte hin weist, wo die größte lichte Höhe des Oberstocks 2 vorliegt.

Die dritte Stufe von unten ist, wie Fig. 2c) zeigt, auf der Höhe des vorderen Zwischenstocks 11, der den Führerstand beinhaltet, angeordnet, und kann von der Treppe 4 aus durch eine Tür 12 betreten werden.

## Patentansprüche

1. Doppelstock-Schienenfahrzeug (1),
■ mit einem Oberstock (2), der sich in Fahrtrichtung (F) des Schienenfahrzeugs (1) erstreckt,
■ mit einem Unterstock (3), der sich in Fahrtrichtung (F) des Schienenfahrzeugs (1) erstreckt, wobei der Unterstock (3) in einer Ebene unterhalb des Oberstocks (2) verläuft, und
■ mit einer Treppe (4), die den Oberstock (2) mit dem Unterstock (3) verbindet, wobei die Treppe (4) eine Wendeltreppe mit einer Vielzahl von in einer Wendelung angeordneten Trittstufen (5a,5b,...,5i) ist,
**dadurch gekennzeichnet, dass** mehrere Trittstufen (5a,5b,...,5h) nach dem Evolutenverfahren oder Kreisschnittverfahren ausgebildet und angeordnet sind.

2. Doppelstock-Schienenfahrzeug (1) nach Anspruch 1, **dadurch gekennzeichnet, dass** die Trittstufen (5a,5b,...,5h) aufeinander folgend in der Wendelung angeordnet sind.

3. Doppelstock-Schienenfahrzeug (1) nach Anspruch 1 oder 2, **dadurch gekennzeichnet, dass** zumindest die drei oder vier dem Bogenscheitel (6) der Wendelung am nächsten liegenden Trittstufen (5c,5d,5e,5f), vorzugsweise die sieben oder acht dem Bogenscheitel (6) der Wendelung am nächsten liegenden Trittstufen (5a,5b,...,5h), Teil der nach dem Evolutenverfahren oder Kreisschnittverfahren ausgebildeten und angeordneten Trittstufen (5a,5b,...,5h) sind.

4. Doppelstock-Schienenfahrzeug (1) nach einem der Ansprüche 1 bis 3, **dadurch gekennzeichnet, dass** im Bogenscheitel (6) der Wendelung eine einzelne Trittstufe verläuft oder zwei Trittstufen (5d,5e) aneinander grenzen.

5. Doppelstock-Schienenfahrzeug (1) nach einem der Ansprüche 1 bis 4, **dadurch gekennzeichnet, dass** die Mittellinie (M) der Treppe (4) in Fahrtrichtung (F) verläuft.

6. Doppelstock-Schienenfahrzeug (1) nach einem der Ansprüche 1 bis 5, **dadurch gekennzeichnet, dass** die Antrittsstufe (5a) und/oder die Austrittsstufe (5i) Teil der nach dem Evolutenverfahren oder Kreisschnittverfahren ausgebildeten und angeordneten Trittstufen (5a,5b,...,5h) ist.

7. Doppelstock-Schienenfahrzeug (1) nach einem der Ansprüche 1 bis 6, **dadurch gekennzeichnet, dass** die Lauflinie (L) mindestens der obersten Trittstufe (5i), insbesondere der obersten zwei Trittstufen (5h,5i), vorzugsweise der obersten drei Trittstufen (5g,5h,5i), winkelig zur Mittellinie (M) der Treppe (4) verläuft.

8. Doppelstock-Schienenfahrzeug (1) nach Anspruch 7, **dadurch gekennzeichnet, dass** der Winkel zwischen der Lauflinie (L) der jeweiligen Trittstufe (5g;5h;5i) und der Mittellinie (M) der Treppe (4) zwischen 10 und 30° liegt.

9. Doppelstock-Schienenfahrzeug (1) nach einem der Ansprüche 1 bis 8, **dadurch gekennzeichnet, dass** der Winkel zwischen der vorderen Stufenkante (7a,7b,...,7h) und der hinteren Stufenkante (8a, 8b,...,8h) der Trittstufen (5a, 5b,...,5h) zwischen 15 und 30°, insbesondere zwischen 18 und 25°, liegt.

10. Doppelstock-Schienenfahrzeug (1) nach einem der Ansprüche 1 bis 9, **dadurch gekennzeichnet, dass** die Treppe (4) eine einläufig halbgewendelte Treppe ist.

11. Doppelstock-Schienenfahrzeug (1) nach einem der Ansprüche 1 bis 10, **dadurch gekennzeichnet, dass** das Treppenauge (9) U-förmig ausgebildet ist.

12. Doppelstock-Schienenfahrzeug (1) nach einem der Ansprüche 1 bis 11, **dadurch gekennzeichnet, dass** das Schienenfahrzeug (1) ein Triebwagen ist, wobei die Treppe (4) insbesondere im Kopfende (10) des Schienenfahrzeugs (1) angeordnet ist.

## Claims

1. A double-deck rail vehicle (1),
■ having an upper deck (2), which extends in driving direction (F) of the rail vehicle (1),
■ having a lower deck (3), which extends in driving direction (F) of the rail vehicle (1), wherein the lower deck (3) runs in a plane below the upper deck (2), and
■ having a staircase (4), which connects the upper deck (2) with the lower deck (3), wherein the staircase (4) is a circular staircase having a multiplicity of steps (5a, 5b, ..., 5i) arranged in a spiral,
**characterized in that** a plurality of steps (5a, 5b, ..., 5h) is embodied and arranged according to the evolute method or circular section method.

2. The double-deck rail vehicle (1) according to Claim 1, **characterized in that** the steps (5a, 5b, ..., 5h) are arranged in the spiral one following the other.

3. The double-deck rail vehicle (1) according to Claim 1 or 2, **characterized in that** at least the three or four steps (5c, 5d, 5e, 5f) located next to the arc apex (6) of the spiral, preferentially the seven or eight steps (5a, 5b, ..., 5h) located next to the arc apex (6) of the spiral, are part of the steps (5a, 5b, ..., 5h) embodied and arranged according to the evolute method or circular section method.

4. The double-deck rail vehicle (1) according to any one of the Claims 1 to 3, **characterized in that** a single step runs in or two steps (5d, 5e) adjoin each other in the arc apex (6) of the spiral.

5. The double-deck rail vehicle (1) according to any one of the Claims 1 to 4, **characterized in that** the centreline (M) of the staircase (4) runs in driving direction (F).

6. The double-deck rail vehicle (1) according to any one of the Claims 1 to 5, **characterized in that** the first step (5a) and/or the last step (5i) is part of the steps (5a, 5b, ..., 5h) embodied and arranged according to the evolute method or circular section method.

7. The double-deck rail vehicle (1) according to any one of the Claims 1 to 6, **characterized in that** the running line (L) of at least the uppermost step (5i), in particular of the uppermost two steps (5h, 5i), preferentially of the uppermost three steps (5g, 5h, 5i), runs angularly to the centreline (M) of the staircase (4).

8. The double-deck rail vehicle (1) according to Claim 7, **characterized in that** the angle between the running line (L) of the respective step (5g; 5h; 5i) and the centreline (M) of the staircase (4) is between 10 and 30°.

9. The double-deck rail vehicle (1) according to any one of the Claims 1 to 8, **characterized in that** the angle between the front step edge (7a, 7b, ..., 7h) and the rear step edge (8a, 8b, ..., 8h) of the steps (5a, 5b, ..., 5h) is between 15 and 30°, in particular between 18 and 25°.

10. The double-deck rail vehicle (1) according to any one of the Claims 1 to 9, **characterized in that** the staircase (4) is a single-run semi-spiral staircase.

11. The double-deck rail vehicle (1) according to any one of the Claims 1 to 10, **characterized in that** the stairwell (9) is U-shaped.

12. The double-deck rail vehicle (1) according to any one of the Claims 1 to 11, **characterized in that** the rail vehicle (1) is a rail car, wherein the staircase (4) in particular is arranged in the head end (10) of the rail vehicle (1).

## Revendications

1. Véhicule ferroviaire à deux étages (1),
■ comportant un étage supérieur (2) qui s'étend dans le sens de circulation (F) du véhicule ferroviaire (1),
■ comportant un étage inférieur (3) qui s'étend dans le sens de circulation (F) du véhicule ferroviaire (1), l'étage inférieur (3) s'étendant dans un plan situé en-dessous de l'étage supérieur (2), et
■ comportant un escalier (4) qui relie l'étage supérieur (2) à l'étage inférieur (3), l'escalier (4) étant un escalier en colimaçon doté d'une multitude de marches (5a, 5b, ..., 5i) disposées en spirale,
**caractérisé en ce que** plusieurs marches (5a, 5b, ..., 5h) sont réalisées et disposées suivant le procédé de l'évolute ou le procédé de l'arc de cercle (coupe de cercle).

2. Véhicule ferroviaire à deux étages (1) selon la revendication 1, **caractérisé en ce que** les marches (5a, 5b, ..., 5h) sont disposées successivement dans la spirale.

3. Véhicule ferroviaire à deux étages (1) selon la revendication 1 ou 2, **caractérisé en ce qu'**au moins les trois ou quatre marches (5c, 5d, 5e, 5f) se trouvant le plus près de la clé de voûte (6) de la spirale, de préférence les sept ou huit marches (5a, 5b, ..., 5h) se trouvant le plus près de la clé de voûte (6) de la spirale, font partie des marches (5a, 5b, ..., 5h) réalisées et disposées suivant le procédé de l'évolute ou le procédé de l'arc de cercle (coupe de cercle).

4. Véhicule ferroviaire à deux étages (1) selon une des revendications 1 à 3, **caractérisé en ce qu'**une seule marche s'étend ou deux marches (5d, 5e) sont adjacentes dans la clé de voûte (6) de la spirale.

5. Véhicule ferroviaire à deux étages (1) selon une des revendications 1 à 4, **caractérisé en ce que** la ligne médiane (M) de l'escalier (4) s'étend dans le sens de circulation (F).

6. Véhicule ferroviaire à deux étages (1) selon une des revendications 1 à 5, **caractérisé en ce que** la marche d'entrée (5a) et/ou la marche de sortie (5i) fait partie des marches (5a, 5b, ..., 5h) réalisées et disposées suivant le procédé de l'évolute ou le procédé de l'arc de cercle (coupe de cercle).

7. Véhicule ferroviaire à deux étages (1) selon une des revendications 1 à 6, **caractérisé en ce que** la ligne de circulation (L) au moins de la marche la plus haute (5i), en particulier des deux marches les plus hautes (5h, 5i), de préférence des trois marches les plus hautes (5g, 5h, 5i), s'étend en angle par rapport à la ligne médiane (M) de l'escalier (4).

8. Véhicule ferroviaire à deux étages (1) selon la revendication 7, **caractérisé en ce que** l'angle entre la ligne de circulation (L) de la marche respective (5g ; 5h ; 5i) et la ligne médiane (M) de l'escalier (4) est compris entre 10 et 30°.

9. Véhicule ferroviaire à deux étages (1) selon une des revendications 1 à 8, **caractérisé en ce que** l'angle entre le bord avant de marche (7a, 7b, ..., 7h) et le bord arrière de marche (8a, 8b, ..., 8h) des marches (5a, 5b, ... 5h) est compris entre 15 et 30°, en particulier entre 18 et 25°.

10. Véhicule ferroviaire à deux étages (1) selon une des revendications 1 à 9, **caractérisé en ce que** l'escalier (4) est un escalier demi-tournant à sens unique.

11. Véhicule ferroviaire à deux étages (1) selon une des revendications 1 à 10, **caractérisé en ce que** le puits de l'escalier (9) est réalisé en forme de U.

12. Véhicule ferroviaire à deux étages (1) selon une des revendications 1 à 11, **caractérisé en ce que** le véhicule ferroviaire (1) est un autorail, l'escalier (4) étant en particulier disposé en bout de la tête (10) du véhicule ferroviaire (1).
